# EUROPÄISCHE PATENTSCHRIFT

(11) **EP 3 551 335 B1**
(45) Veröffentlichungstag und Bekanntmachung des Hinweises auf die Patenterteilung: **16.06.2021**
(21) Anmeldenummer: 17828660.5
(22) Anmeldetag: 05.12.2017
(51) Int. Cl.: B05B 1/30, B05B 11/00

(54) **FLÜSSIGKEITSSTRAHLDÜSE**
LIQUID-JET NOZZLE
BUSE D'ÉJECTION DE LIQUIDE

(30) Priorität: 09.12.2016 DE 102016123994
(43) Veröffentlichungstag der Anmeldung: 16.10.2019
(73) Patentinhaber: Aebi Schmidt Nederland BV, 7451 PJ Holten (NL)
(72) Erfinder: LUGTENBERG, Felix, 8101 AN Raalte (NL); PAUWELS, Richard, 7603 WL Almelo (NL)
(74) Vertreter: Grättinger Möhring von Poschinger Patentanwälte Partnerschaft mbB
(86) Internationale Anmeldenummer: PCT/EP2017/081450
(87) Internationale Veröffentlichungsnummer: WO 2018/104266

(56) Entgegenhaltungen:
- EP-A1- 2 478 773
- EP-A1- 2 949 593
- DE-A1-102014 018 130
- FR-A1- 2 916 657

## Beschreibung

Die vorliegende Erfindung betrifft eine Flüssigkeitsstrahldüse, umfassend ein Gehäuse mit einer Flüssigkeitseintrittsöffnung, eine Strahlaustrittsöffnung und einen zwischen der Flüssigkeitseintrittsöffnung und der Strahlaustrittsöffnung angeordneten Strahlformbereich mit einem Strömungskanal, dessen Durchtrittsquerschnitt veränderbar ist.

Eine derartige Strahldüse ist beispielsweise aus der DE 102014018130 A1 bekannt. Wie in jenem Dokument näher ausgeführt, kommt es - anders als bei Sprühdüsen, die bestimmungsgemäß die Bildung feiner Tröpfchen bzw. eines Flüssigkeitsnebels bezwecken - bei Strahldüsen auf die Bildung eines Flüssigkeitsstrahls an, der über eine möglichst große Distanz nicht zerfällt. Um die angestrebte zuverlässige Strahlbildung auch bei unterschiedlichen Flüssigkeitsdurchsätzen durch die Strahldüse zu bewirken, weist die aus der DE 102014018130 A1 bekannte Strahldüse eine relativ zu dem Gehäuse und dem Strahlformkörper verschiebbare, mittels einer Federeinrichtung gegen die Umströmungsrichtung des Strahlformkörpers vorgespannte Drosselhülse auf, welche einen in einem mit dem Flüssigkeitseintritt kommunizierenden Vordruckraum des Gehäuses geführten Ringkolbenabschnitt und einen mit dem Konusbereich des Strahlformkörpers zusammenwirkenden, gemeinsam mit diesem einen ringförmigen Durchtrittsquerschnitt definierenden Durchgang mit sich in Abhängigkeit von dem jeweiligen Betriebszustand ändernder Querschnittsfläche aufweist.

Die FR 2 916 657 A1 offenbart eine mit einer Verschlussvorrichtung ausgestattete Flüssigkeits-Verteildüse. Diese umfasst zwei Komponenten, nämlich einen Grundkörper und ein Verschlussteil. Der - an einen Flüssigkeitsbehälter ansetzbare - Grundkörper umfasst einen durchströmbaren Rohrabschnitt und einen darin im Bereich des Flüssigkeitsaustritts angeordneten, in einem Kegel auslaufenden Kern, wobei zwischen dem Rohranschnitt und dem Kern ein ringförmiger Durchtrittsquerschnitt besteht. Das aus einem nachgiebigen Material (z. B. Elastomer) bestehende Verschlussteil weist einen den Rohrabschnitt außen umgebenden Mantelabschnitt und einen daran angeformten Trichterabschnitt auf. In Abhängigkeit von dem Flüssigkeitsdurchsatz durch den Ringraum erweitert und verengt sich der Trichterabschnitt des Verschlussteils, wobei ohne Flüssigkeitsdurchsatz der Trichterabschnitt an dem Kern anliegt und so die Flüssigkeits-Verteildüse verschließt.

Die EP 2 949 593 A1 offenbart einen Tropfenspender, der konstruktiv sehr ähnlich aufgebaut ist wie die vorstehend gewürdigte Flüssigkeits-Verteildüse nach der FR 2 916 657 A1.

Die EP 2 478 773 A1 offenbart ein Ventilsystem, wie es in dem Gießen fließfähiger Massen dienenden Maschinen wie Schokolade etc. zum Einsatz kommt. Das Ventilsystem umfasst einen Adapter und mehrere (z. B. vier) an diesem fixierte, zu einem Ventil zusammengefügte Ventilklappen. Diese sind formänderbar und verformen sich unter der Einwirkung der Gießmasse. Durch spezifische Ausgestaltung der Ventilklappen (z. B. mittels Rippen) können diese sich beispielsweise beim Öffnen so verwinden, dass die zwischen Ihnen hindurchströmende Gießmasse einen Drall erhält.

Die vorliegende Erfindung hat sich zum Ziel gesetzt, eine hinsichtlich des Betriebsverhaltens weiter verbesserte Strahldüse der eingangs angegebenen Art bereit zu stellen, wobei insbesondere eine verbesserte Reproduzierbarkeit der Strahlbildung bei sich ändernden Flüssigkeitsdurchsätzen angestrebt wird.

Gelöst wird die vorstehende Aufgabenstellung gemäß der vorliegenden Erfindung dadurch, dass bei einer Strahldüse der eingangs angegebenen Art in Kombination miteinander
- in dem Gehäuse ein umströmbarer Strahlformkörper mit einem sich in Richtung auf die Strahlaustrittsöffnung verjüngenden Endbereich angeordnet ist,
- zwischen dem Gehäuse und dem Strahlformkörper auf zumindest einem Teil von dessen axialer Länge ein ringförmiger Strömungskanal ausgebildet ist,
- im Strahlformbereich der Strömungskanal radial außen von einer elastisch verformbaren, an ihrem Außenumfang dauerhaft dicht an dem Gehäuse angeschlossenen, sich in Durchströmungsrichtung verjüngenden Trichtermembran begrenzt ist, die sich zur selbsttätigen Veränderung des Durchtrittsquerschnitts in Abhängigkeit von dem lokalen Flüssigkeitsdruck bei steigendem Flüssigkeitsdruck radial aufweitet und bei sinkendem Flüssigkeitsdruck radial zusammenzieht,
- der veränderbare Durchtrittsquerschnitt ringförmig ausgeführt ist, indem der Strahlformkörper in die Trichtermembran hineinragt, und
- das Gehäuse mindestens einen Durchbruch aufweist, durch den hindurch der Innenraum des Gehäuses im Strahlformbereich seitlich belüftet ist.

Bei der erfindungsgemäßen Flüssigkeitsstrahldüse wird somit der Durchtrittsquerschnitt, dessen Querschnittsfläche sich je nach den Betriebsbedingungen in Abhängigkeit von diesen ändert, durch eine elastisch verformbaren, an ihrem Außenumfang (größter Umfang) dauerhaft dicht an dem Gehäuse angeschlossene Trichtermembran definiert. In Abhängigkeit von dem lokalen, d. h. dem in der Trichtermembran herrschenden Flüssigkeitsdruck verändert diese ihre Geometrie. Bei steigendem Flüssigkeitsdruck weitet sich die Trichtermembran - in ihrem Bereich stromabwärts des dichten Anschlusses an dem Gehäuse - radial auf, und bei sinkendem Flüssigkeitsdruck zieht sich die Trichtermembran ebenda radial zusammen. Die elastisch verformbare Trichtermembran reagiert dabei unmittelbar und besonders feinfühlig auf jegliche Veränderung der herrschenden Betriebsbedingungen. Hysteresebedingte Einschränkungen der Reproduzierbarkeit, wie sie bei der aus der DE 102014018130 A1 bekannten gattungsgemäßen Strahldüse - mehr oder weniger ausgeprägt - durch Stick-Slip-Effekte des Drosselschiebers auftreten, lassen sich in Umsetzung der vorliegenden Erfindung vermeiden.

Erfindungsgemäß ist weiterhin in dem Gehäuse ein in die Trichtermembran hineinragender, umströmbarer Strahlformkörper angeordnet. Zwischen dem Gehäuse und dem Strahlformkörper ist dabei auf zumindest einem Teil von dessen axialer Länge ein ringförmiger Strömungskanal ausgebildet. Weiterhin weist der besagte Strahlformkörper einen sich in Richtung auf die Strahlaustrittsöffnung verjüngenden, besonders bevorzugt im Wesentlichen konischen, in einer Spitze auslaufenden Endbereich auf. Hierdurch entsteht ein solcher radial innen durch den Strahlformkörper und radial außen durch die Trichtermembran definierter ringförmiger Durchtrittsquerschnitt, dessen Querschnittsfläche über eine axiale Erstreckung in Durchströmungsrichtung der Strahldüse mehr oder weniger stetig abnimmt bei gleichzeitiger Orientierung der strömenden Flüssigkeit mit einer radial nach innen gerichteten Komponente. Hierdurch ergeben sich (infolge der über die besagte axiale Erstreckung sich vollziehenden stetigen Beschleunigung der durch den Durchtrittsquerschnitt hindurch tretenden Flüssigkeit) Strömungsverhältnisse, welche die Bildung eines stabilen Flüssigkeitsstrahls besonders begünstigen. Unterstützt wird eine ungestörte Strahlbildung bei unterschiedlichen Durchsätzen und Orientierungen der Strahldüse weiterhin durch die erfindungsgemäß vorgesehene seitliche Belüftung des Innenraums des Gehäuses im Strahlformbereich mittels des mindestens einen Durchbruchs des Gehäuses.

Lediglich zur Vermeidung von Missverständnissen ist darauf hinzuweisen, dass die Angabe, wonach die elastisch verformbare Trichtermembran an ihrem Außenumfang "dauerhaft" dicht an dem Gehäuse angeschlossen ist, nicht im Sinne einer permanenten bzw. unlösbaren Verbindung von Trichtermembran und Gehäuse fehlinterpretiert werden darf; vielmehr bringt diese Angabe lediglich zum Ausdruck, dass sich durch eine Änderung des Betriebszustandes der Strahldüse, insbesondere durch die druckabhängige Aufweitung bzw. Verengung der Trichtermembran im Strahlformbereich, nichts an dem dichten Anschluss der Trichtermembran (an ihrem Außenumfang) an dem Gehäuse ändert. Im Übrigen unterfällt, worauf vorsorglich hinzuweisen ist, eine sich aufgrund eines steigenden Flüssigkeitsdrucks einstellende Verformung der Trichtermembran, welche neben einer radialen Aufweitung auch einen axialen Verformungsanteil beinhaltet, uneingeschränkt der vorstehenden Definition der vorliegenden Erfindung.

Zusätzlich zu ihrer besonders feinfühligen Dosier- und Regelfunktion kann die Trichtermembran - bei geeigneter sonstiger Ausführung der Flüssigkeitsstrahldüse nach einer bevorzugten Weiterbildung (s. u.) - gleichzeitig auch zuverlässig die Funktion eines Verschlusses bei auf Null zurückgehendem Flüssigkeitsdurchsatz erfüllen. Dies gilt insbesondere bei einer ringförmigen Ausführung des Durchtrittsquerschnitts, indem dieser radial außen von der Trichtermembran und radial innen von einem in diese hineinragenden Strahlformkörper begrenzt ist, wobei der Innenumfang (geringster Umfang) der Trichtermembran der Außenfläche des Strahlformkörpers gegenübersteht. Bei auf Null zurückgehendem Flüssigkeitsdurchsatz kann sich die elastische ringförmige Trichtermembran - mit ihrem Innenumfang - außen an den Strahlformkörper anlegen und auf diese Weise den (ringförmigen) Durchtrittsquerschnitt vollständig verschließen. Allerdings kann im Rahmen der vorliegenden Erfindung auch eine - stromaufwärts der elastischen Trichtermembran angeordnete - gesonderte Verschlusseinrichtung angeordnet sein. Gegebenenfalls kann diese Verschlusseinrichtung ihrerseits eine elastische Membran, welche eine Rückschlagfunktion erfüllt, umfassen.

Während eine solche Gestaltung im Rahmen der vorliegenden Erfindung nicht unbedingt zwingend ist, so zeichnet sich doch eine andere bevorzugte Weiterbildung der erfindungsgemäßen Flüssigkeitsstrahldüse dadurch aus, dass der Strahlformkörper unbeweglich in dem Gehäuse angeordnet ist. Speichenartige Strukturen, die stromaufwärts der Trichtermembran in einem zwischen dem Gehäuse und dem Strahlformkörper bestehenden Ringraum vorgesehen sind und den Strahlformkörper halten, können dabei durch geeignete Dimensionierung und/oder Profilierung weiterhin auch noch Strömungsleitflächen bilden.

Und auch die Trichtermembran ist besonders bevorzugt an ihrem Außenumfang unbeweglich in dem Gehäuse fixiert. Auf diese Weise lässt sich nicht nur die erfindungsgemäße Flüssigkeitsstrahldüse mit einem besonders geringen Herstellungsaufwand fertigen. Durch Wegfall einer Beweglichkeit des Strahlformkörpers bzw. der Trichtermembran an ihrem Außenumfang sind auch die weiter oben beschriebenen, im Hinblick auf die hervorragende Reproduzierbarkeit des Betriebsverhaltens relevanten Gesichtspunkte besonders ausgeprägt.

Gemäß einer abermals anderen bevorzugten Weiterbildung der vorliegenden Erfindung weist die Trichtermembran einen wulstförmig ausgeführten äußeren Randbereich auf. Dies ist günstig im Hinblick auf eine dichte und dauerhaft feste Fixierung der Trichtermembran an deren Außenumfang im Gehäuse der Flüssigkeitsstrahldüse mit einfachen Mitteln. In diesem Sinne kann insbesondere im Bereich der Strahlaustrittsöffnung des Gehäuses ein demontierbarer Haltering vorgesehen sein, der auf eine Klemmhülse wirkt, die ihrerseits eine Fixierung des Außenumfangs der Trichtermembran in dem Gehäuse (an dem wulstförmig ausgeführten äußeren Randbereich der Trichtermembran) bewirkt.

Schließlich ist für die angestrebte Bildung eines besonders stabilen Flüssigkeitsstrahls günstig, wenn die Flüssigkeitseintrittsöffnung der Strahlaustrittsöffnung gegenüberliegend angeordnet ist; denn auf diese Weise entfallen Strömungsumlenkungen, die sich unter bestimmten Betriebsbedingungen auf die Bildung eines besonders stabilen Flüssigkeitsstrahls nachteilig auswirken können.

Im Folgenden wird die vorliegende Erfindung anhand der Zeichnung näher erläutert. Dabei zeigt
- Fig. 1: in einem perspektivischen Axialschnitt ein dem Verständnis der vorliegenden Erfindung dienendes Vergleichsbeispiel und
- Fig. 2: in einem perspektivischen Axialschnitt und
- Fig. 3: in einem orthogonalen Axialschnitt ein bevorzugtes Ausführungsbeispiel der Erfindung.

Die in Fig. 1 der Zeichnung dargestellte Flüssigkeitsstrahldüse umfasst ein Gehäuse 1, welches eine Flüssigkeitseintrittsöffnung 2 und eine Strahlaustrittsöffnung 3 aufweist. Die Flüssigkeitseintrittsöffnung 2 und die Strahlaustrittsöffnung 3 liegen dabei - bezogen auf die Durchströmungsrichtung A - einander gegenüber, so dass der in einem Strahlformbereich S gebildete Flüssigkeitsstrahl die Strahldüse in der gleichen Richtung verlässt, in der die Flüssigkeit durch die Flüssigkeitseintrittsöffnung 2 in die Strahldüse eintritt.

Das Gehäuse 1 umfasst einen etwa hülsenförmigen Grundkörper 4 und einen endseitig im Bereich der Strahlaustrittsöffnung 3 des Gehäuses 1 auf den Grundkörper 4 aufgeschraubten Haltering 5, dessen Funktion weiter unten im Detail erläutert wird.

Im Inneren des Grundkörpers 4 des Gehäuses 1 der Strahldüse erstreckt sich längs zu deren Achse ein Strahlformkörper 6. Dieser weist einen im Wesentlichen zylindrischen Hauptbereich 7 und einen - in Durchströmungsrichtung A stromabwärts von diesem angeordneten - sich in Richtung auf die Strahlaustrittsöffnung 3 verjüngenden, konisch ausgeführten und in einer Spitze 8 auslaufenden Endbereich 9 auf. Zwischen dem Strahlformkörper 6 und dem Grundkörper 4 des Gehäuses 1 besteht ein ringförmiger Strömungskanal 10 für die Flüssigkeit, so dass der Strahlformkörper 6 von letzterer umströmbar ist. Der Strahlformkörper 6 ist in dem Grundkörper 4 des Gehäuses 1 mittels mehrerer stegförmiger, den ringförmigen Strömungskanal 10 überbrückender Speichen 11 fixiert. Diese erstrecken sich in axialer Richtung über einen wesentlichen Teil des Hauptbereichs 7 des Strahlformkörpers 6 und fungieren auf diese Weise als Strömungsleitflächen, die eine axiale Durchströmung des Strömungskanals 10 sicherstellen.

In dem ringförmigen Strömungskanal 10 ist eine elastisch verformbare trichterförmige Membran 12 dergestalt angeordnet, dass sie sich in Durchströmungsrichtung A von einem Außenumfang auf einen Innenumfang verjüngt. Die Trichtermembran 12 ist an ihrem Außenumfang 13 dicht an dem Gehäuse 1 angeschlossen. Hierzu erstreckt sich längs des Außenumfangs 13 der Trichtermembran 12 ein wulstförmiger Randbereich 14. Dieser ist zwischen einem Klemmring 15 und einer Klemmhülse 16 eingespannt, die beide in dem Grundkörper 4 des Gehäuses 1 aufgenommen sind und stirnseitig jeweils eine an die wulstförmige Ausführung des Randbereichs 14 der Trichtermembran 12 angepasste Profilierung aufweisen. Der Klemmring 15 stützt sich dabei an einer Stufe 17 des Grundkörpers 4 des Gehäuses 1 ab; auf die Klemmhülse 16 wirkt demgegenüber der weiter oben bereits erwähnte Haltering 5. Eine Fixierung des Halteringes an dem Grundkörper 4 des Gehäuses 1 in der eingestellten Position lässt sich über eine in die Gewindebohrung 18 einschraubbare (nicht dargestellte) Madenschraube gewährleisten.

Die Trichtermembran 12, deren axiale Erstreckung etwa in der gleichen Größenordnung bemessen ist wie ihr Außendurchmesser, ist so dimensioniert, dass sie ohne eine Zufuhr von Flüssigkeit zu der Flüssigkeitseintrittsöffnung 2 mit ihrem Innenumfang 19 außen an dem Strahlformkörper 6 anliegt, und zwar an dessen konischem Endbereich 9 (vgl. den in der Zeichnung veranschaulichten Betriebszustand). Auf diese Weise bilden die Trichtermembran 12 und Strahlformkörper 6 im Zusammenwirken miteinander eine Verschlusseinrichtung 27. Bei Zufuhr von Flüssigkeit zu der Flüssigkeitseintrittsöffnung 2 des Gehäuses 1 hebt der Innenumfang 19 der Trichtermembran 12 demgegenüber von dem Strahlformkörper 6 ab und gibt eine ringförmige Durchtrittsöffnung frei, deren Querschnittsfläche sich nach der Menge der zugeführten Flüssigkeit bzw. nach dem stromaufwärts der Ringmembran 12 herrschenden Druck richtet.

Nur zur Vermeidung von Missverständnissen ist darauf hinzuweisen, dass die Zeichnung die Strahldüse gemäß dem betreffenden Ausführungsbeispiel in dem für die vorliegende Erfindung maßgeblichen Bereich zeigt. Demnach kann die Strahldüse insbesondere eintrittsseitig weitergehend gestaltet sein kann, beispielsweise für den Anschluss an eine Flüssigkeitszufuhr oder dergleichen vorbereitet.

Die in den Figuren 2 und 3 veranschaulichte erfindungsgemäße Strahldüse nach einem zweiten Ausführungsbeispiel weist in einem erheblichen Umfang bauliche und funktionale Parallelen zu der Strahldüse nach Fig. 1 auf. Diese kommen durch Verwendung identischer Bezugszeichen für übereinstimmende, funktionsgleiche bzw. einander entsprechende Bauteile zum Ausdruck. Im Umfang der Übereinstimmungen wird auf eine (erneute) Beschreibung der Strahldüse verzichtet und stattdessen auf die vorstehenden Erläuterung der Fig. 1 verwiesen. Als Abweichungen zu der Strahldüse nach Fig. 1 sind hier sind hier folgende Aspekte und Besonderheiten hervorzuheben:
Der Strahlformkörper 6 ist zweiteilig aufgebaut. Er umfasst (zuströmseitig) einen ersten Teil 37 in Form einer im Wesentlichen konischen Anströmkappe 38, welche mit dem den Hauptbereich 7 und den (abströmseitigen) Endbereich 9 umfassenden zweiten Teil 39 mittels einer Steckverbindung 40 verbunden ist. Der zweite Teil 39 des Strahlformkörpers 6 ist dabei seinerseits Teil eines komplexen einstückigen Bauteils, welches zusätzlich einen den Strahlformkörper 6 unter Ausbildung eines ringförmigen Strömungskanals 10 mit Abstand umgebenden Tragring 41 sowie mehrere flächige Speichen 11 umfasst, welche den zweiten Teil 39 des Strahlformkörpers 6 an dem Tragring 41 abstützen. Die flächigen Speichen 11 sind dabei vorliegend in Form von verdrillten Strömungsleitflächen ausgeführt; sie bewirken, dass sich in dem ringförmigen Strömungskanal 10 eine Drallströmung einstellt. Für eine besonders vorteilhafte Beeinflussung der Strömungssituation weisen sie jeweils zwei Schlitze 42 auf. Alternativ ist bei im Übrigen gleicher Bauweise des komplexen Bauteils aus zweitem Teil 39 des Strahlformkörpers 6, Tragring 41 und Speichen 11 eine axiale Orientierung der Strömungsleitflächen, so dass keine Drallströmung erzeugt wird, möglich.

Die Trichtermembran 12, deren axiale Erstreckung wiederum etwa in der gleichen Größenordnung bemessen ist wie ihr Außendurchmesser, ist demnach mit ihrem Randbereich 14 zwischen dem - in das Gehäuse 1 eingesetzten - Tragring 41 und der Klemmhülse 16 eingespannt. Für einen festen Sitz der Trichtermembran 12 sind der Tragring 41 und die Klemmhülse 16 an die Profilierung des Randbereichs 14 der Trichtermembran 12 angepasst.

Der Grundkörper 4 des Gehäuses 1 der Strahldüse weist im Strahlformbereich S mehrere im Wesentlichen radiale Durchbrüche 47 auf. Und die Klemmhülse 16 verfügt ihrerseits über eine entsprechende Anzahl von Durchbrüchen 43, welche zu denen des Grundkörpers 4 des Gehäuses 1 fluchten. So ist mittels jener Durchbrüche 47 und 43 der Innenraum des Gehäuses 1 im Strahlformbereich S seitlich belüftet, was einerseits eine ungestörte Strahlbildung bei unterschiedlichen Durchsätzen und Orientierungen der Strahldüse unterstützt und andererseits das Ablaufen von ggf. angesammeltem Wasser begünstigt. Eine Verdrehung von Klemmhülse 16 und Grundkörper 4 des Gehäuses 1 relativ zueinander ist für die besagte Belüftung unschädlich, wenn der Grundkörper 4 des Gehäuses 1 und/oder die Klemmhülse 16 im Bereich der Trennfläche eine ringförmige, eine Luftverteilung bewirkende Umfangsnut 44 aufweisen.

Weiterhin ist das der Flüssigkeitseintrittsöffnung 2 zugeordnete Ende 45 des Gehäuses 1 der Strahldüse spezifisch für eine zuverlässige dichte Verbindung mit einem Schlauch bzw. Rohr hergerichtet. Hierzu weist der Grundkörper 4 des Gehäuses 1 in jenem Bereich zwei umlaufende Rippen 46 auf. Insgesamt ergibt bei der in den Figuren 2 und 3 gezeigten Bauweise sich erkennbar eine ausgesprochen kompakte Strahldüse mit integrierter Verschlussfunktion.

## Patentansprüche

1. Flüssigkeitsstrahldüse, mit folgenden Merkmalen:
- sie umfasst ein Gehäuse (1) mit einer Flüssigkeitseintrittsöffnung (2) und einer Strahlaustrittsöffnung (3);
- in dem Gehäuse (1) ist ein umströmbarer Strahlformkörper (6) mit einem sich in Richtung auf die Strahlaustrittsöffnung verjüngenden Endbereich (9) angeordnet;
- zwischen dem Gehäuse (1) und dem Strahlformkörper (6) ist auf zumindest einem Teil von dessen axialer Länge ein ringförmiger Strömungskanal (10) ausgebildet;
- zwischen der Flüssigkeitseintrittsöffnung (2) und der Strahlaustrittsöffnung (3) ist ein Strahlformbereich (S) mit einem Strömungskanal angeordnet, dessen Durchtrittsquerschnitt veränderbar ist;
- hierzu ist im Strahlformbereich (S) der Strömungskanal radial außen von einer elastisch verformbaren, an ihrem Außenumfang dauerhaft dicht an dem Gehäuse (1) angeschlossenen, sich in Durchströmungsrichtung (A) verjüngenden Trichtermembran (12) begrenzt, die sich zur selbsttätigen Veränderung des Durchtrittsquerschnitts in Abhängigkeit von dem lokalen Flüssigkeitsdruck bei steigendem Flüssigkeitsdruck radial aufweitet und bei sinkendem Flüssigkeitsdruck radial zusammenzieht;
- der veränderbare Durchtrittsquerschnitt ist ringförmig ausgeführt, indem der Strahlformkörper (6) in die Trichtermembran (12) hineinragt;
- das Gehäuse (1) weist mindestens einen Durchbruch (47) auf, durch den hindurch der Innenraum des Gehäuses (1) im Strahlformbereich (S) seitlich belüftet ist.

2. Flüssigkeitsstrahldüse nach Anspruch 1, **dadurch gekennzeichnet, dass** der sich verjüngende Endbereich (9) des Strahlformkörpers (6) im Wesentlichen konisch ausgeführt ist, wobei der Strahlformkörper (6) bevorzugt in Strömungsrichtung in einer Spitze (8) ausläuft.

3. Flüssigkeitsstrahldüse nach Anspruch 1 oder Anspruch 2, **dadurch gekennzeichnet, dass** der Strahlformkörper (6) unbeweglich in dem Gehäuse (1) angeordnet ist.

4. Flüssigkeitsstrahldüse nach einem der Ansprüche 1 bis 3, **dadurch gekennzeichnet, dass** stromaufwärts der Trichtermembran (12) in einem zwischen dem Gehäuse (1) und dem Strahlformkörper (6) bestehenden Ringraum den Strahlformkörper (6) stützende Speichen (11), welche besonders bevorzugt als Strömungsleitflächen ausgebildet sind, vorgesehen sind.

5. Flüssigkeitsstrahldüse nach Anspruch 4, **dadurch gekennzeichnet, dass** die Speichen (11) als Schlitze (42) ausgeführte Durchbrüche aufweisen.

6. Flüssigkeitsstrahldüse nach einem der Ansprüche 1 bis 5, **dadurch gekennzeichnet, dass** sie als Verschlussdüse ausgeführt ist mit einer stromabwärts der Flüssigkeitseintrittsöffnung (2) angeordneten, in Abhängigkeit von einem Vordruck öffen- und schließbaren Verschlusseinrichtung (27).

7. Flüssigkeitsstrahldüse nach Anspruch 6, **dadurch gekennzeichnet, dass** die Trichtermembran (12) einen Teil der Verschlusseinrichtung (27) bildet, indem sie ohne Zufuhr von Flüssigkeit zu der Flüssigkeitseintrittsöffnung (2) mit ihrem Innenumfang (19) außen an dem Strahlformkörper (6) anliegt, wobei sich bei Zufuhr von Flüssigkeit zu der Flüssigkeitseintrittsöffnung (2) der Innenumfang (19) der Trichtermembran (12) von dem Strahlformkörper (6) abhebt und eine ringförmige Durchtrittsöffnung freigibt.

8. Flüssigkeitsstrahldüse nach Anspruch 7, **dadurch gekennzeichnet, dass** der Innenumfang (19) der Trichtermembran (12) an dem Strahlformkörper (6) in dessen sich verjüngenden Endbereich (9) anliegt.

9. Flüssigkeitsstrahldüse nach einem der Ansprüche 1 bis 8, **dadurch gekennzeichnet, dass** die Wandstärke der Trichtermembran (12) in Durchströmungsrichtung abnimmt.

10. Flüssigkeitsstrahldüse nach einem der Ansprüche 1 bis 9, **dadurch gekennzeichnet, dass** die Trichtermembran (12) an ihrem Außenumfang (13) unbeweglich in dem Gehäuse (1) fixiert ist.

11. Flüssigkeitsstrahldüse nach einem der Ansprüche 1 bis 10, **dadurch gekennzeichnet, dass** die Trichtermembran (12) einen wulstförmig ausgeführten äußeren Randbereich (14) aufweist.

12. Flüssigkeitsstrahldüse nach einem der Ansprüche 1 bis 11, **dadurch gekennzeichnet, dass** das Gehäuse (1) axial durchströmt ist, indem die Flüssigkeitseintrittsöffnung (2) der Strahlaustrittsöffnung (3) gegenüberliegend angeordnet ist.

## Claims

1. A liquid jet nozzle with the following characteristics:
- it comprises a housing (1) with a liquid entry opening (2) and a jet exit opening (3);
- a flow-enveloped jet-forming body (6) with an end region (9) tapering in direction of the jet exit opening is arranged in the housing (1);
- an annual flow channel (10) is formed between the housing (1) and the jet-forming body (6) over at least part of its axial length;
- a jet-forming area (S) with a flow channel is arranged between the liquid entry opening (2) and the jet exit opening (3), the passage cross-section being variable;
- to this end the flow-channel in the jet-forming area (S) is limited radially outside by an elastically deformable funnel membrane (12) permanently tightly connected to the housing (1) and tapering in flow-through direction (A), wherein the funnel membrane, for automatically changing the passage cross-section in dependence of the local liquid pressure, radially widens for a rise in liquid pressure and radially contracts for a drop in liquid pressure;
- the variable passage cross-section is constructed in an annular manner in that the jet-forming body (6) protrudes into the funnel membrane (12), and
- the housing (1) comprises at least one breakthrough (47), through which the internal chamber of the housing (1) is laterally aerated in the jet-forming area (S).

2. The liquid jet nozzle according to claim 1, **characterised in that** the tapering end region (9) of the jet-forming body (6) is constructed substantially conically, wherein the jet-forming body (6) in flow direction preferably terminates in a point (8).

3. The liquid jet nozzle according to claim 1 or claim 2, **characterised in that** the jet-forming body (6) is arranged immovably in the housing (1).

4. The liquid jet nozzle according to one of claims 1 to 3, **characterised in that** upstream of the funnel membrane (12), in an annular chamber existing between the housing (1) and the jet-forming body (6), spokes (11) supporting the jet-forming body (6) are provided, which are especially preferably configured as flow-guiding surfaces.

5. The liquid jet nozzle according to claim 4, **characterised in that** the spokes (11) comprise breakthroughs constructed as slits (42).

6. The liquid jet nozzle according to one of claims 1 to 5, **characterised in that** it is constructed as a closing nozzle with a closing device (27) arranged downstream of the liquid entry opening (2) and openable and closable in dependence of a pre-pressure.

7. The liquid jet nozzle according to claim 6, **characterised in that** the funnel membrane (12) forms part of the closing device (27), **in that** without any supply of liquid to the liquid entry opening (2) it is with its inner circumference (19) in contact with the jet-forming body (6) on the outside, wherein when liquid is supplied to the liquid entry opening (2) the internal circumference (19) of the funnel membrane (12) lifts off the jet-forming body (6)and exposes an annular passage opening.

8. The liquid jet nozzle according to claim 7, **characterised in that** the inner circumference (19) of the funnel membrane (12) is in contact with the jet-forming body (6) in the tapering end region (9) thereof.

9. The liquid jet nozzle according to one of claims 1 to 8, **characterised in that** the wall thickness of the funnel membrane (12) decreases in flow-through direction.

10. The liquid jet nozzle according to one of claims 1 to 9, **characterised in that** the funnel membrane (12) at its outer circumference (13) is immovably fixed in the housing (1).

11. The liquid jet nozzle according to one of claims 1 to 10, **characterised in that** the funnel membrane (12) comprises a bead-shaped outer edge region (14).

12. The liquid jet nozzle according to one of claims 1 to 11, **characterised in that** the housing (1) is flown through axially **in that** the liquid entry opening (2) is arranged opposite the jet exit opening (3).

## Revendications

1. Buse d'éjection de liquide, dotée des caractéristiques suivantes :
- elle comprend un boîtier (1) doté d'une ouverture d'entrée de liquide (2) et d'une ouverture de sortie de jet (3) ;
- dans le boîtier (1) est disposé un corps de formage de jet contournable (6) ayant une partie terminale (9) se rétrécissant vers l'ouverture de sortie de jet ;
- entre le boîtier (1) et le corps de formage de jet (6), un canal d'écoulement de forme annulaire (10) est constitué sur au moins une partie de sa longueur axiale ;
- entre l'ouverture d'entrée de liquide (2) et l'ouverture de sortie de jet (3), est disposée une zone de formage de jet (S) comportant un canal d'écoulement dont la section transversale de passage est modifiable ;
- pour ce faire, dans la zone de formage de jet (S), le canal d'écoulement est limité radialement à l'extérieur par une membrane en entonnoir (12) déformable élastiquement, raccordé par sa circonférence extérieure de manière permanente hermétiquement au boîtier (1) et se rétrécissant dans le sens de traversée de flux (A) et qui, pour la modification automatique de la section transversale de passage, se dilate radialement en fonction de la pression de liquide locale en cas d'augmentation de la pression de liquide et se rétracte radialement en cas de baisse de la pression de liquide ;
- la section transversale de passage modifiable est réalisée en forme annulaire du fait que le corps de formage de jet (6) rentre dans la membrane en entonnoir (12),
- le boîtier (1) présente au moins une percée (47) à travers laquelle l'intérieur du boîtier (1) est ventilé latéralement dans la zone de formage de jet (S) .

2. Buse d'éjection de liquide selon la revendication 1, **caractérisée en ce que** la partie terminale se rétrécissant (9) du corps de formage de jet (6) est réalisée sensiblement en forme conique, le corps de formage de jet (7) convergeant de préférence en une pointe (8) dans le sens d'écoulement.

3. Buse d'éjection de liquide selon la revendication 1 ou la revendication 2, **caractérisée en ce que** le corps de formage de jet (6) est disposé de manière inamovible dans le boîtier (1).

4. Buse d'éjection de liquide selon une des revendications 1 à 3, **caractérisée en ce que**, en amont de la membrane en entonnoir (12), sont prévus des rayons (11) supportant le corps de formage de jet (6) dans un espace annulaire existant entre le boîtier (1) et le corps de formage de jet (6) et qui sont réalisés très préférentiellement sous forme de surfaces conductrices d'écoulement.

5. Buse d'éjection de liquide selon la revendication 4, **caractérisée en ce que** les rayons (11) présentent des percées réalisées sous forme de fentes (42).

6. Buse d'éjection de liquide selon une des revendications 1 à 5, **caractérisée en ce qu'**elle est réalisée sous forme d'une buse de fermeture comportant un dispositif de fermeture (27) disposé en aval de l'ouverture d'entrée de liquide (2) et pouvant être ouvert ou fermé en fonction d'une pression préliminaire.

7. Buse d'éjection de liquide selon la revendication 6, **caractérisée en ce que** la membrane en entonnoir (12) constitue une partie du dispositif de fermeture (27) par le fait que, sans apport de liquide vers l'ouverture d'entrée de liquide (2), elle repose par sa circonférence intérieure (19) à l'extérieur sur le corps de formage de jet (6), la circonférence intérieure (19) de la membrane en entonnoir (12) se soulevant du corps de formage de jet (6) et libérant une ouverture de passage de forme annulaire en cas d'apport de liquide vers l'ouverture d'entrée de liquide (2).

8. Buse d'éjection de liquide selon la revendication 7, **caractérisée en ce que** la circonférence intérieure (19) de la membrane entonnoir (12) repose au niveau du corps de formage de jet (6) dans sa partie terminale se rétrécissant (9).

9. Buse d'éjection de liquide selon une des revendications 1 à 8, **caractérisée en ce que** l'épaisseur de paroi de la membrane en entonnoir (12) diminue dans le sens de traversée de flux.

10. Buse d'éjection de liquide selon une des revendications 1 à 9, **caractérisée en ce que** la membrane en entonnoir (12) est fixée par sa circonférence extérieure (13) de manière inamovible dans le boîtier (1).

11. Buse d'éjection de liquide selon une des revendications 1 à 10, **caractérisée en ce que** la membrane en entonnoir (12) présente une partie périphérique extérieure réalisée en forme de bourrelet (14).

12. Buse d'éjection de liquide selon une des revendications 1 à 11, **caractérisée en ce que** le boîtier (1) est traversé axialement par le flux du fait que l'ouverture d'entrée de liquide (2) est disposée à l'opposé de l'ouverture de sortie de jet (3).
